# EUROPÄISCHE PATENTSCHRIFT

(11) **EP 1 181 844 B1**
(45) Veröffentlichungstag und Bekanntmachung des Hinweises auf die Patenterteilung: **23.10.2002**
(21) Anmeldenummer: 01911440.4
(22) Anmeldetag: 09.02.2001
(51) Int. Cl.: H05B 41/00

(54) **VERFAHREN UND VORSCHALTGERÄT ZUR SPEISUNG EINES UV-LICHT-NIEDERDRUCKSTRAHLERS**
METHOD AND BALLAST FOR FEEDING A UV LIGHT LOW PRESSURE RADIATOR
PROCEDE ET BALLASTE SERVANT A ALIMENTER UN EMETTEUR DE RAYONNEMENT U.V. BASSE PRESSION

(30) Priorität: 06.04.2000 DE 10016982
(43) Veröffentlichungstag der Anmeldung: 27.02.2002
(73) Patentinhaber: WEDECO AG Water Technology, 40472 Düsseldorf (DE)
(72) Erfinder: RIEPE, Dirk, 32051 Herford (DE); RUDKOWSKI, Jan, Boris, 32120 Hiddenhausen (DE)
(74) Vertreter: Thömen, Uwe, Dipl.-Ing.
(86) Internationale Anmeldenummer: DE0100519
(87) Internationale Veröffentlichungsnummer: WO01078465

(56) Entgegenhaltungen:
- US-A- 4 408 141
- US-A- 5 698 952
- US-A- 5 994 849

## Beschreibung

Die Erfindung betrifft ein Verfahren zur Speisung eines UV-Licht-Niederdruckstrahlers nach dem Oberbegriff des Anspruchs 1 und ein Vorschaltgerät zur Speisung eines UV-Licht-Niederdruckstrahlers nach dem Oberbegriff des Anspruchs 7.

Bei der Wasserdesinfektion mittels UV-Licht werden immer leistungsstärkere UV-Licht-Niederdruckstrahler eingesetzt. Die Anforderungen an Wirkungsgrad und Regelbarkeit sind sehr hoch.

Während Gasentladungslampen für Beleuchtungszwecke zumeist mit einfachen passive Bauelemente enthaltenden Vorschaltgeräten arbeiten und ihren Speisestrom aus dem Niederspannungsnetz unmittelbar mit der üblichen Netzfrequenz von 50 bis 60 Hz erhalten, werden leistungsstarke UV-Licht-Niederdruckstrahler für die Wasserdesinfektion mit elektronischen Vorschaltgeräten und Frequenzen von > 20 KHz betrieben. Der Vorteil eines Betriebes mit einer gegenüber der üblichen Netzfrequenz wesentlich höheren Frequenz besteht darin, daß die verwendeten passiven Bauelemente, wie Induktivitäten und Kapazitäten, von der Baugröße und dem Gewicht kleiner ausgelegt werden können. Darüber hinaus bleibt nach dem Nulldurchgang des Strahlerstromes bei Polaritätswechsel die Ionisation der Gasentladungssäule erhalten, während sie bei der üblichen Netzfrequenz bei jedem Nulldurchgang des Strahlerstromes durch Rekombination der Ionen unterbrochen wird, so dass der UV-Licht-Niederdruckstrahler nach jedem Nulldurchgang wieder neu zünden muss.

Nachteilig ist allerdings bei Frequenzen von > 20 KHz die Störstrahlung sowie die Leitungsverluste bei größeren Leitungslängen zwischen dem Vorschaltgerät und den UV-Licht-Niederdruckstrahlern. Beide Nachteile sind aber bei der wasserdesinfektion von wesentlicher Bedeutung. Denn mit zunehmender UV-Licht-Leistung nimmt die Störstrahlung zu. Weiterhin werden gerade bei der Wasserdesinfektion ganze Batterien von UV-Licht-Niederdruckstrahlern auf engem Raum eingesetzt. Gelingt es nicht, die Vorschaltgeräte ebenfalls auf diesem engen Raum anzuordnen, müssen entsprechend lange Zuführungsleitungen in Kauf genommen werden.

Bei Gasentladungslampen für Beleuchtungszwecke ist es aus der DE 36 07 109 C1, der DE 44 01 630 A1 oder der DE 169 42 947 A1 bekannt, zur Vermeidung von Stroboskopeffekten und Flimmererscheinungen im Takte der Netzfrequenz sowie zur Verringerung elektromagnetischer Wechselfelder einen Gleichstrombetrieb vorzunehmen. Da ein reiner Gleichstrombetrieb allerdings zu Elektrophorese-Effekten mit der Folge von Ablagerungen der Lampenfüllung an der Innenfläche des Lampenglases und auf den Elektroden und einem damit verbundenen Rückgang der Lichtausbeute führt, werden die Gasentadungslampen von Zeit zu Zeit umgepolt. Hierfür werden Zeitabstände zwischen 15 und 30 Minuten angegeben.

Es hat sich gezeigt, dass die Übertragung der vom Gasentadungslampen für Beleuchtungszwecke bekannten Maßnahmen auf UV-Licht-Niederdruckstrahler deren Lebensdauer und Strahlerleistung stark beeinträchtigt.

Der Erfindung liegt die Aufgabe zugrunde, beim Betrieb von UV-Licht-Niederdruckstrahlern die Speisung zu vereinfachen, die UV-Lichtausbeute zu erhöhen und den Wirkungsgrad zu steigern, ohne dabei die Lebensdauer einzuschränken.

Diese Aufgabe wird bei einem Verfahren nach dem Oberbegriff des Anspruchs 1 durch die Merkmale dieses Anspruchs und bei einem Vorschaltgerät nach dem Oberbegriff des Anspruchs 7 durch die Merkmale jenes Anspruchs gelöst.

Weiterbildung und vorteilhafte Ausgestaltungen der Erfindung ergeben sich aus den Unteransprüchen.

Eine Teillösung des erfindungsgemäßen Verfahrens besteht in an sich bekannter Weise darin, die UV-Licht-Niederdruckstrahler mit Gleichspannung oder Gleichstrom zu betreiben. Dadurch fallen alle Nachteile weg, wie sie mit einer Speisung durch Wechselspannung oder Wechselstrom verbunden sind, dass heißt bei Speisung mit Netzfrequenz permanente Neuzündung der Gasentladungssäule im Takte der Netzfrequenz mit der Folge eines erhöhten Elektrodenverschleißes oder bei hochfrequenter Speisung mit einer Frequenz von > 20 KHz Störstrahlung und geringe Leitungslänge der Speiseleitung oder Leitungsverluste. Darüber hinaus wird auch eine Fehlanpassung zwischen der angelegten Spannung und der optimalen UV-Licht-Leistung vermieden, wie sie bei Wechselstrom- oder Wechselspannungsbetrieb entsteht, da dort wegen der sich zeitlich ändernden Spannung der einer optimalen UV-Lichtausbeute entsprechende Arbeitspunkt nur kurzzeitig durchlaufen wird.

Ein Gleichspannungsbetrieb mit Polumkehr von Zeit zu Zeit mit den von Gasentladungslampen für Beleuchtungszwecke bekannten Zeitabständen würde bei UV-Licht-Niederdruckstrahlern nach jeder Polumkehr eine erneute Vorheizung der Elektroden erfordern. Bereits eine Umpolung mit Vorheizung alle 15 bis 30 Minuten würde die Lebensdauer stark einschränken. Da bei UV-Licht-Niederdruckstrahlern für Wasserdesinfektion mittels UV-Licht wesentlich höhere Strahlungsleistungen als bei Gasentladungslampen für Beleuchtungszwecke erzeugt werden und deshalb wesentlich höhere Ströme fließen, würde der Elektrophorese-Effekt erheblich früher einsetzen. Zur Vermeidung der nachteiligen Wirkungen des Elektrophorese-Effektes müsste eine Umpolung in kürzeren Zeitabständen erfolgen, was allerdings wegen der Notwendigkeit der erneuten Vorheizung oder der Strombelastung der erkalteten Elektroden bei unzureichender Vorheizung die Lebensdauer nochmals drastisch einschränken würde.

Abhilfe aus dem beschriebenen Dilemma schafft erst die weitere erfindungsgemäße Maßnahme, die Zeitabschnitte für die Umpolung kürzer zu bemessen, als eine sich aus der thermischen Zeitkonstante des UV-Licht-Niederdruckstrahlers ergebende Zeit bis zum Erreichen eines unteren Grenzwertes für die Betriebstemperatur der Elektroden. Wenn diese Bemessungsregel beachtet wird, befindet sich nämlich die jeweils erkaltende Elektrode zum Zeitpunkt der Umpolung noch auf Betriebstemperatur und kann nach Umpolung ohne erneute Vorheizung oder Verschleiß durch erhöhte Strombelastung dann die Funktion der bisher auf Betriebstemperatur gehaltenen Elektrode übernehmen. Dabei werden die Vorteile eines Gleichstrombetriebes genutzt und die Auswirkungen der Elektrophorese und des Elektrodenverschleißes durch zu häufige Vorheizung oder Strombelastung der bereits unter Betriebstemperatur erkalteten Elektrode vermieden.

Die Umschaltung der Polarität stellt keinen konventionellen Wechselspannungsbetrieb dar, denn die Umschalthäufigkeit pro Zeiteinheit ist kleiner als bei Wechselspannungsbetrieb mit der bisher üblichen niedrigsten Betriebsfrequenz, nämlich der Netzwechselspannung von 50 bis 60 Hz. Die Umschaltung der Polarität entspricht auch nicht dem Nulldurchgang der harmonischen, insbesondere sinusförmigen Schwingung der Netzwechselspannung, sondern dem in der Übergangszeit der Umschaltung stattfindenden Polaritätswechsel einer Spannung, die zumindest den Wert der Brennspannung aufweist. Anderenfalls würde der UV-Licht-Niederdruckstrahler deutlich vor dem Polaritätswechsel erlöschen, denn es würde ja noch eine Zeit verstreichen, ehe die angelegte Spannung nach Unterschreitung der Brennspannung letztlich den Nullwert erreicht hat.

Die Zeitabstände zwischen dem Wechsel der Polarität können länger als 0,2 sec aber kürzer als 5 sec bemessen sein.

In diesem Bereich sind die Zeitabstände zwischen den Polaritätswechseln deutlich länger als die Periodendauer der üblichen Netzfrequenz. Es sind dann keine Probleme mit Störstrahlung oder Verletzungen von EMV-Bestimmungen zu befürchten.

Andererseits sind die Zeitabstände aber auch kürzer als die Abkühlungszeit der erkaltenden Elektrode unter Betriebstemperatur. Die hierfür als Bemessungsgröße angegebene thermische Zeitkonstante des UV-Licht-Niederdruckstrahlers setzt sich zusammen aus einer Kombination der thermischen Zeitkonstanten der Elektroden, des gasförmigen Füllstoffes und des Strahlergehäuses und kann von Strahler zu Strahler variieren, so dass eine exakte Angabe eines Grenzwertes nicht möglich ist. Auch kann auf Kosten der Lebensdauer des UV-Licht-Niederdruckstrahlers eine Unterschreitung der Betriebstemperatur in Kauf genommen werden. Es ist dann zum Ausgleich eine anfangs erhöhte Spannung anzulegen, die aber unterhalb der Zündspannung liegen kann. Je weiter die Betriebsspannung allerdings unterschritten wird, desto mehr steigt die Strombelastung der Elektrode an, da bei jeder Polumkehr Materie aus der Oberflächenschicht der betreffenden Elektrode herausgerissen und dadurch die Lebensdauer der Elektrode verkürzt wird.

Weiter kann die Strahlerspannung oder der Strahlerstrom nach einem Wechsel der Polarität überwacht werden und bei Abweichung der elektrischen Leistung von einem Sollwert die Polarität erneut gewechselt werden.

Durch diese Maßnahme wird sichergestellt, dass der UV-Licht-Niederdruckstrahler nie zu lange unipolar betrieben wird und durch die Folgen von Elektrophorese-Effekten Schaden nehmen können.

Der Schwellwert vorzugsweise 3% unter dem Leistungswert zu Beginn eines Polaritätswechsels angesetzt.

Dieser Wert, der bei Annahme konstanter Spannung und veränderlichen Stroms oder konstanten Stroms und veränderlicher Spannung etwa 10% des veränderlichen Wertes beträgt, führt noch nicht zu einer spürbaren Abnahme der UV-Leistung. Bei den Elektrophorese-Effekten handelt es sich dann außerdem um ein Anfangsstadium, das nach sofortiger Polumkehr noch reversibel ist, sich also nicht nachteilig auf die Lebensdauer auswirkt.

Die Überwachungsintervalle für den Leistungsmessung sind zweckmäßig kürzer als die thermische Zeitkonstante des UV-Licht-Niederdruckstrahlers bemessen.

Dadurch wird erreicht, dass Elektrophorese-Effekte auch dann bereits erkannt werden können, wenn diese noch vor dem geplanten Polaritätswechsel aufgrund der thermischen Zeitkonstante des UV-Licht-Niederdruckstrahlers stattfinden.

Die Übergangszeit, in der die Polarität wechselt, kann kürzer als die Rekombinationszeit der Gasentladungssäule des UV-Licht-Niederdruckstrahlers bemessen sein.

Durch diese Maßnahme wird verhindert, dass während der Umschaltung von der einen auf die andere Polarität und des Wechsels des Wertes der stationären Gleichspannung vom negativen zum positiven Wert bzw. umgekehrt die Gasentladungssäule durch Rekombination der sie bildenden Gasionen verschwindet und wieder neu gezündet werden müsste. Durch Bemessung einer entsprechend kurzen Zeit bleibt hingegen die Ionisierung der Gasentladungssäule erhalten, so dass sie ohne erneute Zündung weiter aufrechterhalten und zur Erzeugung von UV-Licht genutzt werden kann.

Die im Zusammenhang mit dem Verfahren beschriebene Wirkungsweise der Erfindung und die Vorteile der Weiterbildungen gelten auch für das Vorschaltgerät. Bei einer zusätzlichen Weiterbildung des Vorschaltgerätes bildet der Schalter eine ringförmige Anordnung aus vier Halbleiterschaltern, die an zwei gegenüberliegenden Knoten mit Gleichspannung oder Gleichstrom gespeist sind. Ein Brückenzweig umfasst den UV-Licht-Niederdruckstrahler. Jeweils zwei diagonal gegenüberliegende Halbleiterschalter werden im Wechsel mit zwei anderen diagonal gegenüberliegenden Halbleiterschaltern geöffnet und geschlossen.

Auf diese Weise ist einerseits ein stationärer Betrieb zwischen den Schaltphasen gewährleistet und zum anderen eine sehr kurze Umschaltzeit bei Wechsel der Polarität.

Gemäß einer Weiterbildung kann wenigstens einer der gleichzeitig schließbaren Halbleiterschalter als steuerbare Stromquelle ausgebildet sein.

Diese Ausgestaltung hat den Vorteil, dass als Speisequelle für die gesamte Anordnung eine Gleichspannungsquelle genutzt werden kann, die ausschließlich spannungsgeregelt ist. Hier kann die Brennspannung des Strahlers festgelegt werden. Um Strahlertoleranzen und umgebungsbedingte Änderungen der elektrischen Betriebsparameter des UV-Licht-Niederdruckstrahlers auszugleichen, dienen die im jeweils aktiven Zweig der Schaltung vorhandenen steuer- bzw. regelbaren Stromquellen.

Bei einer weiteren Ausgestaltung des erfindungsgemäßen Vorschaltgerätes umfasst das Zündgerät eine Serienschaltung aus einer Induktivität und einer Kapazität, die zwischen den Elektroden des UV-Licht-Niederdruckstrahlers angeordnet ist. Vor der Zündung ist diese Serienschaltung an eine Wechselspannungs- oder Wechselstromquelle anschaltbar und zur Zündung von der Wechselspannungs- oder Wechselstromquelle trennbar.

Bei dieser Ausgestaltung ist es nicht erforderlich, dass die Speisespannungsquelle die Zündspannung aufbringen muss. Sie kann vielmehr im Bereich der üblichen Brennspannung liegen. Die Zündspannung wird dadurch erzeugt, dass der in der Induktivität der Serienschaltung fließende Strom bei Öffnen der Halbleiterschalter zunächst nicht mehr in einem geschlossenen Stromkreis fließen kann und daher eine hohe Spannung aufbaut, die schließlich wegen der Parallelschaltung zur Entladungsstrecke des UV-Licht-Niederdruckstrahlers zur Zündung führt. Nach der Zündung wird dann in den stationären Betrieb übergegangen, wobei jeweils die diagonal gegenüberliegenden Halbleiterschalter der Ringschaltung wechselweise geschlossen bzw. geöffnet werden und dadurch die Verbindung zwischen dem UV-Licht-Niederdruckstrahler und der Spannungs- oder Stromquelle herstellen.

Die Serienschaltung aus einer Induktivität und einer Kapazität kann auch in Serie zu Heizwendeln der Elektroden der UV-Licht-Niederdruckstrahler angeordnet sein, wobei dann der vor der Zündung angelegte Wechselstrom gleichzeitig zur Vorheizung der Heizwendeln dient.

Derartige Heizwendeln sind besonders bei amalgamdotierten UV-Licht-Niederdruckstrahlern erforderlich, damit überhaupt eine Zündung erfolgen kann. Die Weiterbildung ermöglicht es, den Stromkreis mit Strombegrenzung durch die Induktivität und die Kapazität bei Wechselspannungsbetrieb sowohl für die Heizung der Wendeln als auch gleichzeitig die Induktivität für eine Zündung des UV-Licht-Niederdruckstrahlers zu nutzen.

Eine alternative Ausgestaltung des Zündgerätes kann eine Kapazität umfassen, die zwischen den Elektroden des UV-Licht-Niederdruckstrahlers angeordnet ist. An diesen ist vor der Zündung eine auf den Wert der Zündspannung ansteigende Gleichspannung anlegbar. Nach der Zündung und Abklingen der Spannung auf Brennspannung wird eine Glättungskapazität über einen Halbleiterschalter zugeschaltet.

Die Glättungskapazität dient dann dazu, bei Gewinnung der Gleichspannung durch Gleichrichtung der niederfrequenten Wechselspannung des Versorgungsnetzes eine pulsierende Komponente der Gleichspannung zu dämpfen. Die Glättungskapazität, die wegen ihrer Bemessung für die niedrige Frequenz vom Kapazitätswert größer ist als die Zündkapazität, kann wegen der Abschaltmöglichkeit in ihrer Spannungsfestigkeit geringer gewählt werden als die Zündkapazität, die ständig parallel zum UV-Licht-Niederdruckstrahler liegt und für die Zündspannung bemessen sein muss.

Bei einer Serienschaltung von mehreren UV-Licht-Niederdruckstrahlern kann das Zündgerät zusätzlich eine Serienschaltung von Kapazitäten umfassen, die ihrerseits jeweils parallel zu den UV-Licht-Niederdruckstrahlern angeordnet sind. Dabei kann eine Ausführung des kapazitiven Spannungsteilers mit gleichen oder unterschiedlichen Kapazitäten vorgesehen werden.

Bei gleichen Kapazitäten und damit gleichem Teilerverhältnis erreicht die Zündspannung, die an die Serienschaltung aus UV-Licht-Niederdruckstrahlern und parallelen Kapazitäten anlegbar ist, wenigstens einen Wert, der der Zündspannung des zündwilligsten UV-Licht-Niederdruckstrahlers multipliziert mit der Anzahl der in Serie geschalteten UV-Licht-Niederdruckstrahlern entspricht.

Ist dann erst einmal ein UV-Licht-Niederdruckstrahler gezündet, sinkt seine Spannung auf die geringere Brennspannung ab, so dass sich die angelegte Spannung dann stärker auf die verbleibenden, noch nicht gezündeten UV-Licht-Niederdruckstrahler verteilt. Diese UV-Licht-Niederdruckstrahler zünden dann nahezu gleichzeitig, denn mit jedem weiteren gezündeten UV-Licht-Niederdruckstrahler erhöht sich die Spannung an den restlichen UV-Licht-Niederdruckstrahlern und erzwingt so die schnelle Zündung selbst von zündunwilligen UV-Licht-Niederdruckstrahler, die eine höhere Zündspannung benötigen als zündfreudige UV-Licht-Niederdruckstrahler.

Bei einer Ausführung mit ungleichen Kapazitäten oder sogar einer fehlenden Kapazität und damit einem ungleichem Teilerverhältnis kann die maximale Zündspannung auf einen Wert beschränkt werden, der nur mäßig größer als die nötige Zündspannung eines einzigen UV-Licht-Niederdruckstrahlers ist. Die über der Serienschaltung anstehende Zündspannung wird aufgrund des ungleichen Teilerverhältnisses zunächst mit einem dominierenden Anteil nur für einen ersten UV-Licht-Niederdruckstrahler wirksam, der darauf zündet.

Anschließend wird die anstehende Zündspannung abzüglich der Brennspannung des gezündeten Strahlers im Teilerverhältnis des verbleibenden kapazitiven Spannungsteilers auf die verbleibenden UV-Licht-Niederdruckstrahler aufgeteilt, von denen wieder einer einen dominierenden Anteil der Zündspannung erhält und darauf zündet. Dieser Vorgang setzt sich sinngemäß fort, bis alle UV-Licht-Niederdruckstrahler gezündet sind.

Die Speisespannung des Vorschaltgerätes kann variabel und bei einer Serienschaltung von mehreren UV-Licht-Niederdruckstrahlern an die Summe der Einzelspannungen der UV-Licht-Niederdruckstrahlern anpassbar sein.

Mit dieser Lösung lassen sich ohne Änderung des Vorschaltgerätes nicht nur ein UV-Licht-Niederdruckstrahler, sondern Serienschaltungen aus einer unterschiedlichen Anzahl von UV-Licht-Niederdruckstrahlern am selben Vorschaltgerät betreiben. Die Wirtschaftlichkeit des Vorschaltgerätes lässt sich nämlich deutlich steigern, wenn mehrere UV-Licht-Niederdruckstrahler am selben Vorschaltgerät betrieben werden.

Nachfolgend wird die Erfindung anhand von Ausführungsbeispielen beschrieben, die in der Zeichnung dargestellt sind. In dieser zeigen:
- Fig. 1: eine Prinzipschaltung eines Vorschaltgerätes mit Halbleiterschaltern,
- Fig. 2: eine alternative Ausgestaltung gemäß Fig. 1, bei der zwei Schalter durch steuerbare Stromquellen ersetzt sind,
- Fig. 3: eine Schaltung entsprechend Fig. 2, jedoch zusätzlich mit einem Zündgerät,
- Fig. 4: eine weitere Alternative für ein Zündgerät und
- Fig. 5: ein Zündgerät für eine Serienschaltung von UV-Licht-Niederdruckstrahlern.

Das in den Zeichnungen in Abwandlungen dargestellte Vorschaltgerät dient dazu, einen UV-Licht-Niederdruckstrahler 10 mit elektrischer Energie aus einer Spannungsquelle 16 zu versorgen.

Bei der Spannungsquelle 16 in den Figuren 1 und 2 handelt es sich um eine Gleichspannungsquelle, die Gleichspannung an die Elektroden 12 und 14 des UV-Licht-Niederdruckstrahlers 10 anlegt. Um von Zeit zu Zeit eine Polaritätsumkehr zu erzielen, sind Halbleiterschalter 18, 20, 22 und 24 vorgesehen. Die Halbleiterschalter 18, 20, 22 und 24 bilden dabei einen Ring, an dessen einem Knoten zwischen den Halbleiterschaltern 18 und 20 bzw. 22 und 24 die Gleichspannungsquelle 16 angeschlossen ist und an dessen anderen Knoten zwischen den Halbleiterschaltern 18 und 22 bzw. 20 und 24, also diagonal zum Ring, der UV-Licht-Niederdruckstrahler 10 mit seinen Elektroden 12 und 14 angeschlossen ist.

Die Halbleiterschalter werden dabei so gesteuert, dass stets das eine Paar Halbleiterschalter 18 und 24 geschlossen ist, während das andere Paar Halbleiterschalter 20 und 22 geöffnet ist und umgekehrt. Die Zeitabstände, in der jeweils das eine Paar Halbleiterschalter geöffnet und das andere Paar Halbleiterschalter geschlossen ist, ist nach der thermischen Trägheit des UV-Licht-Niederdruckstrahlers 10 bemessen, die zwischen 0,2 und 5 Sekunden liegen kann. In der Praxis beträgt dieser Zeitabstand etwa 0,5 Sekunden. Während dieses Zeitabstandes liegt eine konstante Gleichspannung oder ein konstanter Gleichstrom an den Elektroden 12 und 14 an, deren Polarität im Abstand der Zeitabstände regelmäßig gewechselt wird. Die Darstellung gemäß Fig. 1 verdeutlicht den stationären Betriebsfall, bei dem bereits eine Gasentladungssäule im UV-Licht-Niederdruckstrahler vorhanden ist.

Bei der Darstellung gemäß Fig. 1 muss die Spannung der Spannungsquelle 16 ohne weitere Strombegrenzungsmaßnahmen sehr eng toleriert der Brennspannung des UV-Licht-Niederdruckstrahlers 10 entsprechen.

Fig. 2 zeigt eine Darstellung ähnlich Fig. 1, bei der jedoch statt der Halbleiterschalter 22 und 24 regelbare oder steuerbare Stromquellen 26 und 28 eingesetzt sind. Diese übernehmen sowohl die Funktion der Halbleiterschalter 22 und 24 aus Fig. 1, als auch eine Strombegrenzung. Dadurch entfällt eine eng tolerierte Auslegung der Gleichspannungsquelle 16. Vielmehr kann die Gleichspannungsquelle 16 für die maximale Brennspannung ausgelegt sein, da bei Änderungen der Betriebsparameter, bei Alterungserscheinungen oder bei anderen Toleranzen des UV-Licht-Niederdruckstrahlers 10 der Strom dann durch die Stromquellen 26 und 28 auf den zulässigen Wert begrenzt wird.

Die bisherigen Darstellungen gemäß Fig. 1 und Fig. 2 sind nur für den stationären Betrieb ausgelegt, bei dem davon ausgegangen wird, dass der UV-Licht-Niederdruckstrahler 10 bereits in Betrieb ist. Zur Inbetriebnahme ist jedoch eine zusätzliche Maßnahme erforderlich, da hier eine Zündspannung benötigt wird, die höher als die Brennspannung liegt.

Weiterhin benötigen Hochleistungs-UV-Licht-Niederdruckstrahler auch eine Vorheizung der Elektroden, damit die Zündung erleichtert oder überhaupt erst ermöglicht wird. Die Darstellung gemäß Fig. 3 zeigt hier eine Lösung, bei der sowohl eine Beheizung der Elektroden, als auch eine Zündung möglich ist.

Hierbei handelt es sich somit um eine praktisch einsetzbare Ausführung.

Bei dem verwendeten UV-Licht-Niederdruckstrahler 10 sind die Elektroden als Heizwendeln 30 und 32 ausgebildet. Ein Heizstromkreis führt von den Knotenpunkten zwischen dem Halbleiterschalter 18 und der regelbaren Stromquelle 26 sowie dem Halbleiterschalter 20 und der regelbaren Stromquelle 28 über die Reihenschaltung aus einer Induktivität 34 und einer Kapazität 36. Zur Vorheizung wird der UV-Licht-Niederdruckstrahler 10 zunächst mit Wechselspannung betrieben. Dies kann dadurch geschehen, dass die Spannungsquelle 16 selbst Wechselspannung erzeugt, oder auch dadurch, dass die Spannungsquelle 16 als Gleichspannungsquelle betrieben wird und die Wechselspannung durch wechselweises Umschalten der Schalter 18 und 20 sowie Auf- und Abregeln der Stromquellen 26 und 28 erfolgt. Es wird hier eine sinusförmige nieder- bis mittelfrequente Wechselspannung vorausgesetzt.

Diese Wechselspannung lässt einen Strom durch die Heizwendeln 30 und 32 fließen, der durch die für Wechselspannung als Vorwiderstand dienende Serienschaltung aus der Induktivität 34 und der Kapazität 36 begrenzt wird. Da bei diesem Vorheizbetrieb die Induktivität 34 und die Kapazität 36 wechselweise Energie speichern, kann die Serienschaltung auch zur Zündung herangezogen werden.

Zum Zündzeitpunkt werden nämlich die Schalter 18 und 20 geöffnet sowie die regelbaren Stromquellen 26 und 28 gesperrt, woraufhin die in der Induktivität 34 gespeicherte Energie zu einem Spannungsanstieg an den nunmehr als Elektroden wirkenden Heizwendeln 30 und 32 führt und dadurch nach Erreichen der Zündspannung die Zündung des UV-Licht-Niederdruckstrahlers 10 bewirkt. Es baut sich dann eine Gasentladungssäule im Inneren des UV-Licht-Niederdruckstrahlers 10 auf. Nach Aufbau der Gasentladungssäule wird dann auf den stationären Betrieb umgeschaltet, wobei die Schalter 18 und die regelbare Stromquelle 28 wechselweise zu dem Schalter 20 und der regelbaren Stromquelle 26 geöffnet und geschlossen werden. Da der UV-Licht-Niederdruckstrahler 10 dann mit Gleichstrom betrieben wird, bildet die Serienschaltung aus der Induktivität 34 und der Kapazität 36 keinen Nebenschluss.

Fig. 4 zeigt eine weitere Alternative für ein Zündgerät, das zwei parallel zum UV-Licht-Niederdruckstrahler 10 angeordnete Kapazitäten 38 und 40 umfasst. Dabei bildet die Kapazität 38 eine Hauptglättungskapazität und die Kapazität 40 eine Zündkapazität. Die Hauptglättungskapazität 38 ist über einen Halbleiterschalter 42 parallel ein- und ausschaltbar. Die Zündung erfolgt in der Weise, dass die Gleichspannungsquelle 16 zunächst die Spannung an der Zündkapazität 40 auf Zündspannungshöhe ansteigen lässt. Nach erfolgter Zündung wird die Hauptglättungskapazität 38 über den Halbleiterschalter 42 parallel geschaltet. Die Hauptglättungskapazität 38 muss in ihrer Spannungsfestigkeit lediglich auf die Brennspannung des UV-Licht-Niederdruckstrahlers 10 ausgelegt sein.

Fig. 5 zeigt ein Zündgerät für eine Serienschaltung von UV-Licht-Niederdruckstrahlern. Die Ausführung basiert auf der Schaltung nach Fig. 4, jedoch sind mehrere UV-Licht-Niederdruckstrahler 10, 10' und 10'' in Serie geschaltet, wobei die Trennlinie symbolisiert, dass auch mehr als die drei gezeigten UV-Licht-Niederdruckstrahler 10, 10' und 10'' vorhanden sein können. Das Zündgerät umfasst eine Serienschaltung von Kapazitäten 44, 44' und 44'', die ihrerseits jeweils parallel zu den UV-Licht-Niederdruckstrahlern 10, 10' und 10'' angeordnet sind. Dadurch wird ein Spannungsteiler gebildet, der die Zündspannung im Teilerverhältnis des Spannungsteilers an die zugehörigen UV-Licht-Niederdruckstrahler 10, 10' und 10'' anlegt.

Sobald der erste UV-Licht-Niederdruckstrahler mit der niedrigsten Zündspannung bei Annahme eines gleichen Teilerverhältnisses oder dem dominierenden Anteil der anliegenden Zündspannung bei Annahme eines ungleichen Teilerverhältnisses gezündet hat und dessen Spannungsanteil auf den Wert der Brennspannung zurückgeht, erhöhen sich entsprechend die Spannungsanteile an den übrigen Kapazitäten und UV-Licht-Niederdruckstrahlern, worauf diese nun auch nahezu gleichzeitig, wenigstens aber kurz nacheinander zünden.

Zur Vorheizung sind Spannungsquellen 46, 46', 46'' und 46''' vorgesehen, die einzeln oder paarweise die Elektrodenwendeln 30, 30', 30'' sowie 32, 32' und 32'' beheizen können. Da eine Beheizung während der Brennphase nicht mehr nötig ist, können die Spannungsquellen 46, 46', 46'' und 46''' durch Schalter 48, 48', 48'' und 48''' nach Zündung des betreffenden UV-Licht-Niederdruckstrahlers 10, 10' und 10'' abgeschaltet werden.

## Patentansprüche

1. Verfahren zur Speisung eines UV-Licht-Niederdruckstrahlers (10) mit einer Spannung oder einem Strom wechselnder Polarität, **dadurch gekennzeichnet, dass** nach Zündung des UV-Licht-Niederdruckstrahlers (10) die Zeitabstände, nach denen die Polarität gewechselt wird, größer als die halbe Periodendauer der üblicher Netzfrequenz aber kleiner als eine sich aus der thermischen Zeitkonstante des UV-Licht-Niederdruckstrahlers (10) ergebende Zeit bis zum Erreichen eines unteren Grenzwertes für die Betriebstemperatur der Elektroden (12, 14) bemessen sind.

2. Verfahren nach Anspruch 1, **dadurch gekennzeichnet, dass** die Zeitabstände länger als 0,2 sec aber kürzer als 5 sec bemessen sind.

3. Verfahren nach Anspruch 1 oder 2, **dadurch gekennzeichnet, dass** die Strahlerspannung oder der Strahlerstrom nach einem Wechsel der Polarität überwacht werden und dass bei Abweichung der elektrischen Leistung von einem Sollwert die Polarität erneut gewechselt wird.

4. Verfahren nach Anspruch 3, **dadurch gekennzeichnet, dass** der Schwellwert vorzugsweise 3% unter dem Leistungswert zu Beginn eines Polaritätswechsels liegt.

5. Verfahren nach Anspruch 3 oder 4, **dadurch gekennzeichnet, dass** die Überwachungsintervalle für die Leistungsmessung kürzer als die thermische Zeitkonstante des UV-Licht-Niederdruckstrahlers (10) bemessen sind.

6. Verfahren nach einem der Ansprüche 1 bis 5, **dadurch gekennzeichnet, dass** die Übergangszeit, in der die Polarität wechselt, kürzer als die Rekombinationszeit der Gasentladungssäule des UV-Licht-Niederdruckstrahlers (10) bemessen ist.

7. Vorschaltgerät zur Speisung eines W-Licht-Niederdruckstrahlers (10) bestehend aus einer Zündvorrichtung und Speisevorrichtung für den stationären Betrieb, welche eine Gleichstromquelle oder eine Gleichspannungsquelle (16) umfasst, die mittels einer Schalteranordnung (18, 20, 22, 24) in der Polarität umschaltbar ist, wobei die Schalteranordnung (18, 20, 22, 24) durch eine Steuerung betätigbar ist, **dadurch gekennzeichnet, dass** die Steuerung so dimensioniert ist, dass nach Zündung des UV-Licht-Niederdruckstrahlers (10) die Zeitabstände, nach denen die Polarität gewechselt wird, größer als die halbe Periodendauer der üblicher Netzfrequenz aber kleiner als eine sich aus der thermischen Zeitkonstante des UV-Licht-Niederdruckstrahlers (10) ergebende Zeit bis zum Erreichen eines unteren Grenzwertes für die Betriebstemperatur der Elektroden (12, 14) ist.

8. Vorschaltgerät nach Anspruch 7, **dadurch gekennzeichnet, dass** die Steuerung so dimensioniert ist, dass die Zeitabstände, nach denen die Polarität gewechselt wird, länger als 0,2 sec aber kürzer als 5 sec sind.

9. Vorschaltgerät nach Anspruch 7 oder 8, **dadurch gekennzeichnet, dass** eine Überwachungsvorrichtung für die Strahlerspannung oder den Strahlerstrom nach einem Wechsel der Polarität vorgesehen ist und bei Abweichung der elektrischen Leistung von einem Sollwert ein Signal an die Steuerung übermittelt wird, die Polarität erneut zu wechseln.

10. Vorschaltgerät nach Anspruch 9, **dadurch gekennzeichnet, dass** der Schwellwert vorzugsweise 3% unter dem Leistungswert zu Beginn eines Polaritätswechsels liegt.

11. Vorschaltgerät nach Anspruch 9 oder 10, **dadurch gekennzeichnet, dass** die Überwachungsintervalle für die Leistungsmessung kürzer als die thermischen Zeitkonstante des UV-Licht-Niederdruckstrahlers (10) bemessen sind.

12. Vorschaltgerät nach einem der Ansprüche 7 bis 11, **dadurch gekennzeichnet, dass** die Umschaltzeit der Steuerung, in der die Polarität wechselt, kürzer als die Rekombinationszeit der Gasentladungssäule des UV-Licht-Niederdruckstrahlers (10) bemessen ist.

13. Vorschaltgerät nach einem der Ansprüche 7 bis 12, **dadurch gekennzeichnet, dass** die Schalteranordnung eine ringförmige Anordnung aus vier Halbleiterschaltern (18, 20, 22, 24) bildet, die an zwei gegenüberliegenden Knoten mit einer Gleichstrom- oder Gleichspannungsquelle (16) verbunden ist, einen Brückenzweig mit einem UV-Licht-Niederdruckstrahler (10) umfasst, und bei der jeweils zwei diagonal gegenüberliegende Halbleiterschalter (18, 24; 20, 22) im Wechsel zu den zwei anderen diagonal gegenüberliegenden Halbleiterschaltern (20, 22; 18, 24) öffne- und schließbar sind.

14. Vorschaltgerät nach einem der Ansprüche 7 bis 13, **dadurch gekennzeichnet, dass** jeweils wenigstens einer der gleichzeitig schließbaren Halbleiterschalter als steuerbare Stromquelle (26, 28) ausgebildet ist.

15. Vorschaltgerät nach einem der Ansprüche 7 bis 14, **dadurch gekennzeichnet, dass** das Zündgerät eine Serienschaltung aus einer Induktivität (34) und einer Kapazität (36) umfasst, die zwischen den Elektroden (30, 32) des UV-Licht-Niederdruckstrahlers (10) angeordnet ist, vor der Zündung an eine Wechselstrom- oder Wechselspannungsquelle (10) anschaltbar und zur Zündung von der Wechselstrom- oder Wechselspannungsquelle (10) trennbar ist.

16. Vorschaltgerät nach Anspruch 15, **dadurch gekennzeichnet, dass** die Serienschaltung aus einer Induktivität (34) und einer Kapazität (36) in Serie zu Heizwendeln (30, 32) der Elektroden des UV-Licht-Niederdruckstrahlers (10) angeordnet ist und der vor der Zündung angelegte Wechselstrom gleichzeitig zur Vorheizung von Heizwendeln (30, 32) dient.

17. Vorschaltgerät nach einem der Ansprüche 7 bis 14, **dadurch gekennzeichnet, dass** das Zündgerät eine Kapazität (40) umfasst, die zwischen den Elektroden (12, 14) des UV-Licht-Niederdruckstrahlers (10) angeordnet ist, vor der Zündung an eine auf den Wert der Zündspannung ansteigende Gleichspannung anlegbar ist und dass nach der Zündung eine Glättungskapazität (38) über einen Halbleiterschalter (42) zuschaltbar ist.

18. Vorschaltgerät nach einem der Ansprüche 7 bis 17, **dadurch gekennzeichnet, dass** das Zündgerät bei einer Serienschaltung von mehreren UV-Licht-Niederdruckstrahlern (10, 10', ... 10'') zusätzlich eine Serienschaltung von Kapazitäten (44, 44', ... 44'') umfasst, die ihrerseits jeweils parallel zu den UV-Licht-Niederdruckstrahlern (10, 10', ... 10'') angeordnet sind und für die Zündspannung einen kapazitiven Spannungsteiler mit gleichem oder ungleichem Teilerverhältnis bilden.

19. Vorschaltgerät nach einem der Ansprüche 7 bis 18, **dadurch gekennzeichnet, dass** die Speisespannung variabel ist und bei einer Serienschaltung von mehreren UV-Licht-Niederdruckstrahlern (10, 10', ... 10'') an die Summe der Einzelspannungen der UV-Licht-Niederdruckstrahlern (10, 10', ... 10'') anpassbar ist.

## Claims

1. Method for supplying a UV light low-pressure radiator (10) with a voltage or a current of alternating polarity, **characterised in that**, following starting of the UV light low-pressure radiator (10), the time intervals after which the polarity is reversed are greater than the half-period of the usual mains frequency yet less than a time to reach a lower limit value for the operating temperature of the electrodes (12, 14) resulting from the thermal time constant of the UV light low-pressure radiator (10).

2. Method according to Claim 1, **characterised in that** the time intervals are longer than 0.2 sec. yet shorter than 5 sec.

3. Method according to Claim 1 or 2, **characterised in that** the radiator voltage or the radiator current is monitored following a reversal of polarity, and that the polarity is reversed again if the electrical power deviates from a desired value.

4. Method according to Claim 3, **characterised in that** the threshold value preferably lies 3% below the power value at the beginning of a polarity reversal.

5. Method according to Claim 3 or 4, **characterised in that** the monitoring intervals for the power measurement are shorter than the thermal time constant of the UV light low-pressure radiator (10).

6. Method according to any one of Claims 1 to 5, **characterised in that** the transition time in which the polarity reverses is shorter than the recombination time of the gas discharge column of the UV light low-pressure radiator (10).

7. Ballast for supplying a UV light low-pressure radiator (10) consisting of a starting device and a supply device for steady-state operation, which comprises a direct-current source or a direct-current voltage source (16), which can be reversed in polarity by means of a switch arrangement (18, 20, 22, 24), wherein the switch arrangement (18, 20, 22, 24) can be actuated by a control, **characterised in that** the control is designed such that, following starting of the UV light low-pressure radiator (10), the time intervals after which the polarity is reversed are greater than the half-period of the usual mains frequency yet less than a time to reach a lower limit value for the operating temperature of the electrodes (12, 14) resulting from the thermal time constant of the UV light low-pressure radiator (10).

8. Ballast according to Claim 7, **characterised in that** the control is designed such that the time intervals after which the polarity is reversed are longer than 0.2 sec. yet shorter than 5 sec.

9. Ballast according to Claim 7 or 8, **characterised in that** a monitoring device is provided for the radiator voltage or the radiator current following a reversal of polarity, and a signal to reverse the polarity again is transmitted to the control if the electrical power deviates from a desired value.

10. Ballast according to Claim 9, **characterised in that** the threshold value preferably lies 3% below the power value at the beginning of a polarity reversal.

11. Ballast according to Claim 9 or 10, **characterised in that** the monitoring intervals for the power measurement are shorter than the thermal time constant of the UV light low-pressure radiator (10).

12. Ballast according to any one of Claims 7 to 11, **characterised in that** the reversal time of the control in which the polarity reverses is shorter than the recombination time of the gas discharge column of the UV light low-pressure radiator (10).

13. Ballast according to any one of Claims 7 to 12, **characterised in that** the switch arrangement forms an annular arrangement of four semiconductor switches (18, 20, 22, 24) which is connected at two opposite nodes to a direct-current source or direct-current voltage source (16), comprises a bridge branch with a UV light low-pressure radiator (10) and in which two diagonally opposite semiconductor switches (18, 24; 20, 22) can in each case be opened and closed in alternation with the two other diagonally opposite semiconductor switches (20, 22; 18, 24).

14. Ballast according to any one of Claims 7 to 13, **characterised in that** at least one of the semiconductor switches, which can be simultaneously closed, is formed as a controllable current source (26, 28).

15. Ballast according to any one of Claims 7 to 14, **characterised in that** the starting device comprises a series connection consisting of an inductor (34) and a capacitor (36), which is arranged between the electrodes (30, 32) of the UV light low-pressure radiator (10), can be connected to an alternating-current source or an alternating-current voltage source (10) before starting and disconnected from the alternating-current source or alternating-current voltage source (10) on starting.

16. Ballast according to Claim 15, **characterised in that** the series connection consisting of an inductor (34) and a capacitor (36) is arranged in series with heating coils (30, 32) of the electrodes of the UV light low-pressure radiator (10), and the alternating-current applied before starting serves to simultaneously preheat heating coils (30, 32).

17. Ballast according to any one of Claims 7 to 14, **characterised in that** the starting device comprises a capacitor (40), which is arranged between the electrodes (12, 14) of the UV light low-pressure radiator (10), can be applied to a direct-current voltage rising to the value of the starting voltage before starting, and that a smoothing capacitor (38) can be connected to the system via a semiconductor switch (42) following starting.

18. Ballast according to any one of Claims 7 to 17, **characterised in that**, in the case of a series connection of a plurality of UV light low-pressure radiators (10, 10', ... 10"), the starting device additionally comprises a series connection of capacitors (44, 44', ... 44"), which in turn are each arranged parallel to the UV light low-pressure radiators (10, 10', ... 10") and for the starting voltage form a capacitive voltage divider with an equal or unequal division ratio.

19. Ballast according to any one of Claims 7 to 18, **characterised in that** the supply voltage is variable and, in the case of a series connection of a plurality of UV light low-pressure radiators (10, 10', ... 10"), can be adapted to the sum of the individual voltages of the UV light low-pressure radiators (10, 10', ... 10").

## Revendications

1. Procédé d'alimentation d'un projecteur de lumière ultraviolette à basse pression (10) en tension ou en courant à polarité changeante, **caractérisé en ce que,** après l'allumage du projecteur de lumière ultraviolette à basse pression (10), les intervalles de temps, à la fin desquels la polarité est changée, sont dimensionnés supérieurs à la demi-durée de période de la fréquence habituelle du secteur, mais inférieurs au temps résultant de la constante de temps thermique du projecteur de lumière ultraviolette à basse pression (10) jusqu'à l'obtention d'une valeur limite inférieure pour la température de service des électrodes (12, 14).

2. Procédé suivant la revendication 1, **caractérisé en ce que** les intervalles de temps sont dimensionnés supérieurs à 0,2 secondes, mais inférieurs à 5 secondes.

3. Procédé suivant les revendications 1 ou 2 **caractérisé en ce que** la tension du projecteur ou le courant du projecteur sont surveillés après un changement de la polarité et que la polarité est à nouveau changée si la puissance électrique s'écarte d'une valeur de consigne.

4. Procédé suivant la revendication 3, **caractérisé en ce que,** au début d'un changement de la polarité, la valeur seuil est inférieure, de préférence de 3 %, à la valeur de la puissance.

5. Procédé suivant la revendication 3 ou 4, **caractérisé en ce que** les intervalles de surveillance pour la mesure de la puissance sont dimensionnés plus courts que la constante de temps thermique du projecteur de lumière ultraviolette à basse pression (10).

6. Procédé suivant l'une des revendications 1 à 5, **caractérisé en ce que** le temps de transition, pendant lequel la polarité change, est inférieur au temps de recombinaison de la colonne à décharge gazeuse du projecteur de lumière ultraviolette à basse pression (10).

7. Résistance additionnelle destinée à l'alimentation d'un projecteur de lumière ultraviolette à basse pression (10) comportant un dispositif d'allumage et un dispositif d'alimentation en service stationnaire, qui comprend une source de courant continu ou une source de tension continue (16), dont la polarité peut être commutée au moyen d'un arrangement de commutateurs (18, 20, 22, 24) pouvant être actionné par une commande, **caractérisée en ce que** la commande est dimensionnée de façon qu'après allumage du projecteur de lumière ultraviolette à basse pression (10), les intervalles de temps, à la fin desquels la polarité est changée, sont supérieurs à la demi-durée de période de la fréquence habituelle du secteur, mais inférieurs au temps qui s'écoule jusqu'à ce qu'une valeur limite inférieure soit atteinte pour la température de service des électrodes (12, 14), temps qui résulte de la constante de temps thermique du projecteur de lumière ultraviolette à basse pression (10).

8. Résistance additionnelle suivant la revendication 7, **caractérisés en ce que** la commande est dimensionnée de façon que les intervalles de temps, à la fin desquels la polarité est changée, sont supérieurs à 0,2 secondes, mais inférieurs à 5 secondes.

9. Résistance additionnelle suivant les revendications 7 ou 8, **caractérisée en ce qu'**un dispositif est prévu pour surveiller la tension du projecteur ou du courant du projecteur après un changement de la polarité et qu'un signal indiquant que la polarité est à nouveau à changer est transmis à la commande si la puissance électrique s'écarte d'une valeur de consigne.

10. Résistance additionnelle suivant les revendications 9 ou 10, **caractérisée en ce que** la valeur seuil est inférieure, de préférence de 3 %, à la valeur de la puissance au début d'un changement de la polarité.

11. Résistance additionnelle suivant les revendications 9 ou 10, **caractérisée en ce que** les intervalles de surveillance pour la mesure de la puissance sont inférieurs à la constante de temps thermique du projecteur de lumière ultraviolette à basse pression (10).

12. Résistance additionnelle suivant l'une des revendications 7 à 11, **caractérisés en ce que** la durée de parcours de la commande pendant laquelle la polarité change est dimensionnée inférieure au temps de recombinaison de la colonne à décharge gazeuse du projecteur de lumière ultraviolette à basse pression (10).

13. Résistance additionnelle suivant l'une des revendications 7 à 12, **caractérisée en ce que** l'arrangement de commutateurs est un arrangement annulaire de quatre commutateurs statiques (18, 20, 22, 24) qui est relié, à deux sommets opposés, à une source de courant continu ou de tension continue (16), qui comprend une branche avec un projecteur de lumière ultraviolette à basse pression (10), et dont respectivement deux commutateurs statiques (18, 24, 20, 22) diagonalement opposés peuvent être ouverts ou fermés en alternance avec les deux autres commutateurs statiques (20, 22, 18, 24).

14. Résistance additionnelle suivant l'une des revendications 7 à 13, **caractérisée en ce qu'**un commutateur statique au moins, pouvant être simultanément fermé, est conçu comme source de courant réglable (26, 28).

15. Résistance additionnelle suivant l'une des revendications 7 à 14, **caractérisée en ce que** l'allumeur comprend un montage en série, qui se compose d'une inductance (34) et d'une capacité (36), qui est disposé entre les électrodes (30, 32) du projecteur de lumière ultraviolette à basse pression (10), qui peut être connecté, préalablement à l'allumage, à une source de courant alternatif ou de tension alternative (10) et qui peut être séparé de cette source de courant alternatif ou de tension alternative (10) pour les besoins de l'allumage.

16. Résistance additionnelle suivant la revendication 15, **caractérisée en ce que** le montage en série composé d'une inductance (34) et d'une capacité (36) est disposé en série avec des filaments de chauffage (30, 32) des électrodes du projecteur de lumière ultraviolette à basse pression (10) et que le courant alternatif appliqué préalablement à l'allumage sert en même temps au préchauffage de filaments de chauffage (30, 32).

17. Résistance additionnelle suivant l'une des revendications 7 à 14, **caractérisés en ce que** l'allumeur comprend une capacité (40), qui est disposée entre les électrodes (12, 14) du projecteur de lumière ultraviolette à basse pression (10), qu'une tension continue, qui augmente jusqu'à la valeur de la tension d'allumage, peut être appliquée préalablement à l'allumage et qu'après l'allumage, une capacité de lissage (38) peut être raccordée par l'intermédiaire d'un commutateur statique (42).

18. Résistance additionnelle suivant l'une des revendications 7 à 17, **caractérisée en ce que,** en cas de montage en série de plusieurs projecteurs de lumière ultraviolette à basse pression (10, 10', ... 10"), l'allumeur comprend en plus un montage en série de capacités (44, 44',...44"), qui sont disposées, respectivement parallèlement aux projecteurs de lumière ultraviolette à basse pression (10, 10',... 10") et qui forment un diviseur de tension avec un rapport de division identique ou non identique pour la tension d'allumage.

19. Résistance additionnelle suivant l'une des revendications 7 à 18, **caractérisée en ce que** la tension d'alimentation est variable et adaptable, dans le cas d'un montage en série de plusieurs projecteurs de lumière ultraviolette à basse pression (10, 10', ...10"), à la somme des tensions individuelles des projecteurs de lumière ultraviolette à basse pression (10, 10', ... 10").
